# EUROPÄISCHE PATENTSCHRIFT

(11) **EP 3 916 693 B1**
(45) Veröffentlichungstag und Bekanntmachung des Hinweises auf die Patenterteilung: **09.07.2025**
(21) Anmeldenummer: 21174882.7
(22) Anmeldetag: 20.05.2021
(51) Int. Cl.: G08B 17/12, G08B 29/18, F23N 5/00

(54) **VERFAHREN ZUM BETRIEB EINER AUSFALLSICHERUNGSVORRICHTUNG EINES FLAMMENSENSORS**
METHOD FOR OPERATING A FAIL-SAFE DEVICE OF A FLAME SENSOR
PROCÉDÉ DE FONCTIONNEMENT D'UN DISPOSITIF DE PROTECTION CONTRE LES PANNES D'UN DÉTECTEUR DE FLAMME

(30) Priorität: 28.05.2020 GB 202008032
(43) Veröffentlichungstag der Anmeldung: 01.12.2021
(73) Patentinhaber: Bosch Thermotechnology Ltd (UK), Worcester, Worcestershire WR4 9SW (GB)
(72) Erfinder: Dodson, Peter, Worcestershire, B98 7BG (GB)
(74) Vertreter: Bee, Joachim

(56) Entgegenhaltungen:
- EP-A1- 0 047 421
- US-A- 5 495 112

## Beschreibung

### Stand der Technik

In US 9,746,181 B2 ist bereits ein Verfahren zum Betrieb einer Ausfallsicherungsvorrichtung eines Flammensensors vorgeschlagen worden, welcher zumindest ein optisches Sensorelement umfasst, wobei in zumindest einem Verfahrensschritt ein Kontrollsignal in Richtung des optischen Sensorelements ausgesandt wird und wobei in zumindest einem Verfahrensschritt in Abhängigkeit einer signaltechnischen Korrelation zwischen dem Kontrollsignal und einem von dem optischen Sensorelement abgegriffenen Sensorsignal auf eine Funktionstüchtigkeit des Flammensensors geschlossen wird.

In US 5,495,112 A ist ein Verfahren zum Betrieb einer Ausfallsicherungsvorrichtung eines Flammensensors vorgeschlagen worden, bei welchem ein Betriebszustand des Flammensensors kontinuierlich analysiert wird und gleichzeitig dem Flammensensor ermöglicht wird, die Flamme kontinuierlich zu überwachen.

In EP 0 047 421 A1 ist ein Verfahren zum Betrieb einer Ausfallsicherungsvorrichtung eines Flammensensors vorgeschlagen worden, in welchem die Integrität der Ausfallsicherungsvorrichtung kontinuierlich überwacht wird, ohne sich auf mechanische Blockiermittel zu verlassen.

### Offenbarung der Erfindung

Die Erfindung geht aus von einem Verfahren zum Betrieb einer Ausfallsicherungsvorrichtung eines Flammensensors, insbesondere eines Wasserstoff-Flammensensors, welcher zumindest ein optisches Sensorelement umfasst, wobei in zumindest einem ersten Verfahrensschritt ein optisches Kontrollsignal in Richtung des optischen Sensorelements ausgesandt wird und wobei in zumindest einem Verfahrensschritt in Abhängigkeit einer signaltechnischen Korrelation zwischen dem Kontrollsignal und einem von dem optischen Sensorelement abgegriffenen Sensorsignal auf eine Funktionstüchtigkeit des Flammensensors geschlossen wird, wobei das Kontrollsignal während eines regulären Betriebs des Flammensensors zur Überwachung einer Flamme ausgesandt wird. In zumindest einem Verfahrensschritt bei einer erfolglosen Detektion des Kontrollsignals in dem Sensorsignal wird ein Abschaltsignal zur Unterbrechung einer mit dem Flammensensor überwachten Flamme erstellt.

Es wird vorgeschlagen, dass in zumindest einem ersten Verfahrensschritt das Kontrollsignal zwischen zumindest zwei Signalleveln alternierend erzeugt wird.

Der Flammensensor ist insbesondere dazu vorgesehen, ein Vorhandensein und optional eine Abwesenheit einer Flamme innerhalb eines Sensorbereichs des Flammensensors zu detektieren. Die Ausfallsicherungsvorrichtung ist insbesondere zu einer Kontrolle der Funktionstüchtigkeit des Flammensensors, insbesondere gemäß EN 298, vorgesehen. Insbesondere ist die Ausfallsicherungsvorrichtung dazu vorgesehen, einer falsch-negativen oder einer falsch-positiven Auswertung des Sensorsignals vorzubeugen. Unter "vorgesehen" soll insbesondere speziell eingerichtet, speziell programmiert, speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Vorzugsweise ist das optische Element des Flammensensors dazu vorgesehen, elektromagnetische Strahlung, welche von einer Flamme ausgesandt wird, zu erfassen. Vorzugsweise weist das optische Element die größte Sensitivität im ultravioletten Bereich des elektromagnetischen Spektrums auf. Alternativ oder zusätzlich ist das optische Element dazu vorgesehen, elektromagnetische Strahlung im sichtbaren oder infraroten Bereich des elektromagnetischen Spektrums zu erfassen. Insbesondere ist zumindest ein Teil einer von einer Wasserstoff-Flamme ausgesandten elektromagnetischen Strahlung von dem optischen Sensorelement erfassbar. Unter einer "Wasserstoff-Flamme" soll insbesondere eine Flamme verstanden werden, die aus einem Brennstoff gespeist wird, welcher zumindest zu einem wesentlichen Anteil oder vollständig aus Wasserstoff besteht. Unter einem "wesentlichen Anteil" soll insbesondere zumindest 10 %, bevorzugt zumindest 50 %, besonders bevorzugt zumindest 90 %, bezogen auf das Gesamtvolumen des Brennstoffs verstanden werden. Bevorzugt schließt der Flammensensor abhängig von der mit dem optischen Sensorelement erfassten elektromagnetischen Strahlung auf das Vorhandensein einer Flamme. Optional schließt der Flammensensor abhängig von der mit dem optischen Sensorelement erfassten elektromagnetischen Strahlung auf die Abwesenheit einer Flamme. Insbesondere erzeugt das optische Sensorelement das Sensorsignal in Abhängigkeit von der erfassten elektromagnetischen Strahlung. Der Flammensensor wertet das Sensorsignal vorzugsweise bezüglich eines Vorhandenseins oder optional einer Abwesenheit einer Flamme aus.

Die Ausfallsicherungsvorrichtung umfasst ein optisches Sendeelement zur Erzeugung des Kontrollsignals. Insbesondere sendet das Sendeelement in zumindest einem Verfahrensschritt des Verfahrens als Kontrollsignal elektromagnetische Strahlung aus, welche insbesondere von dem optischen Element erfassbar ist. Die von dem Sendeelement ausgesandte elektromagnetische Strahlung kann insbesondere kohärent oder inkohärent sein. Besonders bevorzugt sendet das Sendeelement als Kontrollsignal Strahlung im ultravioletten Bereich des elektromagnetischen Spektrums aus. Alternativ oder zusätzlich sendet das Sendeelement als Kontrollsignal elektromagnetische Strahlung im sichtbaren oder infraroten Bereich des elektromagnetischen Spektrums aus. Vorzugsweise steuert eine Steuereinheit der Ausfallsicherungsvorrichtung das Sendelement. Insbesondere setzt das Sendeelement ein, insbesondere leitungsgebundenes, Steuersignal der Steuereinheit in einen zeitlichen Verlauf eines Signalparameters des Kontrollsignals um. Insbesondere legt das Steuersignal eine Amplitude des Kontrollsignals fest. Alternativ oder zusätzliche legt das Steuersignal eine Frequenz des Kontrollsignals fest. Vorzugsweise ist eine Hauptaussenderichtung des Sendeelements in Richtung des optischen Sensorelements gerichtet. Ein Strahlengang des Kontrollsignals von dem Sendeelement zu dem optischen Element kann insbesondere als gerade Linie oder über ablenkende optische Elemente, wie z.B. Spiegel, als Linienzug ausgebildet sein. Alternativ ist das Sendeelement mittels Streuung zu einer indirekten Beleuchtung des Sensorbereichs des Flammensensors vorgesehen.

Insbesondere erfasst das optische Sensorelement in zumindest einem Verfahrensschritt das Kontrollsignal und setzt es in das Sensorsignal um. Vorzugsweise wertet die Steuereinheit das Sensorsignal in Abhängigkeit von dem Kontrollsignal aus. Insbesondere vergleicht die Steuereinheit das Sensorsignal mit dem Steuersignal für das Kontrollsignal, um eine Funktionstüchtigkeit des Flammensensors, insbesondere des optischen Sensorelements und/oder des Sendelements, zu bewerten. Eine konkrete Auswertemethode zum Nachweis des Kontrollsignals in dem Sensorsignal kann beispielsweise durch Auswertung eines Korrelationsintegrals über Sensorsignal und Steuersignal, insbesondere bei einem gepulsten Kontrollsignal, durch Zählen von Flanken, Extrema, Nulldurchgängen oder dergleichen, insbesondere bei einem alternierenden Kontrollsignal, durch eine Frequenzanalyse oder eine Filterung erfolgen.

Der reguläre Betrieb des Flammensensors ist insbesondere ein aktiver Betriebszustand des Flammensensors. Insbesondere überwacht der Flammensensor in dem regulären Betrieb den Sensorbereich des Flammensensors und erzeugt bei Detektion einer Flamme vorzugsweise ein Ausgabesignal an eine übergeordnete Vorrichtung, beispielsweise eines Brennersystems oder eines Feuerschutzsystems, und/oder an einen Benutzer. Insbesondere ist das Aussenden des Kontrollsignals in dem regulären Betrieb unabhängig von einem tatsächlichen Vorhandensein oder einer tatsächlichen Abwesenheit einer Flamme in dem Sensorbereich des Flammensensors. Insbesondere ist während des regulären Betriebs ein tatsächliches Vorhandensein oder eine tatsächliche Abwesenheit einer Flamme unabhängig von dem Aussenden des Kontrollsignals. Insbesondere erfasst das optische Sensorelement während der regulären Betriebsphase eine Überlagerung der elektromagnetischen Strahlung von der Flamme und von dem Sendeelement. Insbesondere erzeugt das optische Sensorelement während der regulären Betriebsphase das Sensorsignal mit einem Flammensignalanteil, welcher von einer Flamme verursacht wird, und mit einem Kontrollsignalanteil, welcher von dem Kontrollsignal verursacht wird. Insbesondere sind der Flammensignalanteil und der Kontrollsignalanteil, insbesondere von einer Inbetriebnahme und einer Außerbetriebnahme des Flammensensors abgesehen, unkorreliert und weisen insbesondere höchstens eine zufällige Ähnlichkeit auf. Insbesondere ist in dem regulären Betriebszustand ein zeitgleiches Auftreten, ein zeitlicher Überlapp, ein zeitlicher Abstand und/oder eine Reihenfolge des Flammensignalanteils und des Kontrollsignalanteils mit je einer von Null verschiedenen Amplitude in dem Sensorsignal zufällig. Optional sendet die Ausfallsicherungsvorrichtung das Kontrollsignal zusätzlich in einem von dem regulären Betrieb unterschiedlichen Kalibrierungsbetrieb, einem Diagnosebetrieb und/oder weiteren aktiven Betriebszuständen des Flammensensors aus, in welchen eine Flammenbildung und ein Aussenden des Kontrollsignals abhängig voneinander gestaltet werden.

Durch die erfindungsgemäße Ausgestaltung des Verfahrens kann eine vorteilhaft hohe Betriebssicherheit eines Flammensensors mit einem optischen Sensorelement erreicht werden. Insbesondere kann eine vorteilhaft hohe Betriebssicherheit bei einer kontrollierten Verbrennung von kohlenstofffreien Brennstoffen, insbesondere Wasserstoff, erreicht werden. Insbesondere kann das optische Sensorelement ohne Unterbrechung des regulären Betriebs überwacht werden. Insbesondere kann auf eine gesonderte Kontrollphase mit einer Betriebsunterbrechung zur Überprüfung des optischen Sensorelements verzichtet werden.

Weiter wird vorgeschlagen, dass das Kontrollsignal während des regulären Betriebs des Flammensensors für einen wesentlichen Zeitabschnitt einer Betriebsdauer des Flammensensors ausgesandt wird, insbesondere kontinuierlich ausgesandt wird. Vorzugsweise wird die Ausfallssicherungsvorrichtung automatisch zusammen mit dem optischen Sensorelement aktiviert oder deaktiviert. Insbesondere sendet das Sendelement in einem aktivierten Zustand dauerhaft oder in regelmäßigen oder unregelmäßigen zeitlichen Abständen das Kontrollsignal aus, insbesondere solange das optische Sensorelement aktiv ist. Vorzugsweise weist das Kontrollsignal während des wesentlichen Zeitabschnitts eine von Null oder einem Grundrauschen verschiedene Amplitude auf. Der wesentliche Zeitabschnitt kann zusammenhängend sein oder aus einer Vielzahl an Einzelintervallen zusammengesetzt sein. Insbesondere umfasst der wesentliche Zeitabschnitt zumindest 10 %, bevorzugt zumindest 25 %, besonders bevorzugt zumindest 33 % der Betriebsdauer. Vorzugsweise wird das Kontrollsignal kontinuierlich ausgesandt, wobei das Kontrollsignal insbesondere eine Repetitionsrate aufweist und ein Auslastungsgrad des Kontrollsignals zumindest den oben genannten Zahlenwerten entspricht. Durch die erfindungsgemäße Ausgestaltung kann ein Ausfall des Flammensensors vorteilhaft kurzfristig detektiert werden. Insbesondere kann eine Funktionstüchtigkeit des Flammensensors vorteilhaft engmaschig digital protokolliert werden und insbesondere zu einer Fehlerdiagnose bereitgestellt werden.

Erfindungsgemäß wird in zumindest einem Verfahrensschritt bei einer erfolglosen Detektion des Kontrollsignals in dem Sensorsignal ein Abschaltsignal zur Unterbrechung einer mit dem Flammensensor überwachten Flamme erstellt. Insbesondere analysiert die Steuereinheit das Sensorsignal bezüglich des Kontrollsignalanteils. Kann die Steuereinheit das Kontrollsignal nicht aus dem Sensorsignal isolieren und/oder in dem Sensorsignal nachweisen, erstellt die Steuereinheit das Abschaltsignal. Optional zählt die Steuereinheit die Anzahl an Versuchen, das Kontrollsignal nachzuweisen und erstellt das Abschaltsignal erst nach Überschreiten eines Schwellwerts für fehlgeschlagene Versuche. Anwendungsabhängig können die Versuche insbesondere zeitlich beabstandet, insbesondere mit einer Repetitionsrate des Kontrollsignals synchronisiert, oder direkt hintereinander ausgeführt werden. Alternativ oder zusätzlich misst die Steuereinheit eine Zeitspanne, in welcher das Kontrollsignal nicht nachgewiesen werden konnte, und erstellt das Abschaltsignal erst nach Ablauf eines Schwellwerts für die Zeitspanne ohne Kontrollsignalnachweis. Das Abschaltsignal trägt zumindest oder ausschließlich die Information, dass der Flammensensor nicht funktionstüchtig ist. Das Abschaltsignal ist bevorzugt dazu vorgesehen, eine Notabschaltung in einer flammenerzeugenden Vorrichtung auszulösen. Beispielsweise ist die Funktionstüchtigkeit in dem Abschaltsignal direkt als Logikpegel (funktionstüchtig - nicht funktionstüchtig) implementiert. Die Steuereinheit gibt das Abschaltsignal an einer Datenschnittstelle der Abschaltvorrichtung aus, welche insbesondere zu einer Datenverbindung mit der flammenerzeugenden Vorrichtung, beispielsweise einem Brennersystem, vorgesehen ist. Optional trägt das Abschaltsignal zusätzliche Informationen, beispielsweise einen Zeitpunkt des letzten erfolgreichen Versuchs, eine akkumulierte Anzahl an Fehlversuchen in einem bestimmten Zeitraum, beispielsweise den letzten zwei Wochen, seit dem letzten Wartungstermin oder dergleichen. Optional gibt die Steuereinheit das Abschaltsignal über die Datenschnittstelle oder eine weitere Datenschnittstelle der Ausfallsicherungsvorrichtung, insbesondere zusätzlich, an einen Benutzer oder Wartungsdienst aus, insbesondere um den Flammensensor warten und/oder austauschen zu lassen. Die Datenschnittstelle und/oder die weitere Datenschnittstelle können/kann insbesondere leitungsgebunden und/oder drahtlos, insbesondere funkwellengebunden, ausgebildet sein. Durch die erfindungsgemäße Ausgestaltung kann eine mit dem Flammensensor ausgebildete flammenerzeugende Vorrichtung vorteilhaft sicher betrieben werden.

Erfindungsgemäß wird in zumindest einem ersten Verfahrensschritt das Kontrollsignal zwischen zumindest zwei Signalleveln alternierend erzeugt. Insbesondere sind die Signallevel unterschiedlich ausgebildet. Insbesondere weist der Signalparameter, insbesondere die Intensität oder die Frequenz der elektromagnetischen Strahlung, des Kontrollsignals während eines Repetitionszyklus des Kontrollsignals zumindest ein Maximum und zumindest ein Minimum auf. Vorzugsweise haben alle Maxima des Kontrollsignals innerhalb eines Repetitionszyklus den gleichen Betrag. Vorzugsweise haben alle Minima des Kontrollsignals innerhalb eines Repetitionszyklus den gleichen Betrag. Besonders bevorzugt ist das Kontrollsignal als Rechtecksignal, als Trapezsignal, als Sinussignal, als Dreieckssignal, als Halbschwingung, als Sägezahnsignal, einer Kombination der genannten Signale oder dergleichen ausgebildet. Vorzugsweise ist die Repetitionsrate des Kontrollsignals schneller, insbesondere zumindest 10mal schneller, bevorzugt mehr als 50mal schneller, als eine mittlere Änderungsrate des Flammensignalanteils. Durch die erfindungsgemäße Ausgestaltung kann der Flammensignalanteil und der Kontrollsignalanteil des Sensorsignals vorteilhaft einfach und/oder vorteilhaft zuverlässig voneinander unterschieden und voneinander getrennt werden.

Bei einer nicht von dieser Erfindung umfassten Ausgestaltung des Verfahrens wird eine Modulationstiefe des Sensorsignals kleiner gehalten als eine mittlere Amplitude des Sensorsignals bei erfolgreicher Detektion von Flammen. Die mittlere Amplitude des Sensorsignals bei erfolgreicher Detektion von Flammen wird vorzugsweise in einem Kalibrierungsschritt des Verfahrens und/oder während des regulären Betriebs ermittelt und/oder aktualisiert. Unter der "Modulationstiefe des Sensorsignals" soll insbesondere die durch die unterschiedlichen Signallevel einer Repetitionsrate des Kontrollsignals verursachte Differenz aus Maximum und Minimum des Kontrollsignalanteils des Sensorsignals verstanden werden.

Vorzugsweise ist zumindest ein zeitlicher Mittelwert, bevorzugt das Maximum einer Repetitionsrate, des Kontrollsignalanteils kleiner als ein Detektionsschwellwert für den Flammensignalanteil. Durch die Ausgestaltung kann die Ausfallsicherungsvorrichtung vorteilhaft energiesparend betrieben werden.

Darüber hinaus wird vorgeschlagen, dass in zumindest einem Verfahrensschritt ein maximales Signallevel des Kontrollsignals abhängig von einer Detektion des Kontrollsignals angepasst wird. Insbesondere erhöht die Steuereinheit das maximale Signallevel des Kontrollsignals, wenn das Kontrollsignal in dem Sensorsignal nicht nachgewiesen werden konnte. Vorzugsweise erhöht die Steuereinheit das maximale Signallevel, bis das Kontrollsignal nachgewiesen werden kann oder ein oberer Schwellwert für das maximale Signallevel erreicht ist. Ist das maximale Signallevel erreicht und das Steuersignal kann nicht nachgewiesen werden, wertet die Steuereinheit den Versuch als Fehlschlag. Vorzugsweise senkt die Steuereinheit das maximale Signallevel des Kontrollsignals, wenn das Kontrollsignal in dem Sensorsignal nachgewiesen werden konnte. Insbesondere senkt die Steuereinheit das maximale Signallevel, bis das Kontrollsignal nicht mehr nachgewiesen werden kann oder ein unterer Schwellwert für das maximale Signallevel erreicht ist. Optional gibt die Steuereinheit das Abschaltsignal aus, wenn das maximale Signallevel für zumindest eine oder mehrere Versuche und/oder eine bestimmte Zeitdauer auf dem oberen Schwellwert eingestellt ist, unabhängig davon ob das Kontrollsignal nachgewiesen werden kann oder nicht. Durch die erfindungsgemäße Ausgestaltung kann eine vorteilhaft zuverlässige Bewertung einer Funktionstüchtigkeit des Flammensensors erfolgen. Insbesondere kann ein Rauschen des Sensorsignals vorteilhaft kompensiert werden. Insbesondere kann ein, beispielsweise alterungsbedingtes, Nachlassen einer Leuchtkraft des Sendeelements vorteilhaft kompensiert werden.

Bei einer nicht von dieser Erfindung umfassten Ausgestaltung des Verfahrens wird das Kontrollsignal mittels einer Phasenregelschleife aus dem Sensorsignal ermittelt. Insbesondere umfasst die Steuereinheit die Phasenregelschleife. Insbesondere verwendet die Steuereinheit die Phasenregelschleife als Nachlauffilter. Vorzugsweise verwendet die Steuereinheit das Steuersignal als Referenz zu einer Regeneration des Kontrollsignals aus dem Sensorsignal, insbesondere zu einer Isolierung des Kontrollsignalanteils aus dem Sensorsignal. Durch die Ausgestaltung kann das Kontrollsignal, insbesondere der Kontrollsignalanteil, vorteilhaft zuverlässig auch aus einem stark rauschenden Sensorsignal ermittelt werden.

Darüber hinaus wird eine Ausfallsicherungsvorrichtung eines Flammensensors, insbesondere eines Wasserstoff-Flammensensors, mit zumindest einem optischen Sendeelement und zumindest einer, insbesondere der bereits genannten, Steuereinheit zu einer Durchführung eines erfindungsgemäßen Verfahrens vorgeschlagen. Unter einer "Steuereinheit" soll insbesondere eine Einheit mit zumindest einer Steuerelektronik verstanden werden. Unter einer "Steuerelektronik" soll insbesondere eine Einheit mit einer Prozessoreinheit und mit einer Speichereinheit sowie mit einem in der Speichereinheit gespeicherten Betriebsprogramm verstanden werden. Die Ausfallsicherungsvorrichtung umfasst insbesondere das Sendeelement. Beispielsweise ist das Sendeelement als Leuchtdiodenschaltung ausgebildet. Insbesondere umfasst die Leuchtdiodenschaltung zumindest eine Leuchtdiode (LED), insbesondere eine Ultraviolett-Leuchtdiode (UV-LED) und insbesondere zumindest einen Vorwiderstand für diese Leuchtdiode. Optional ist die Leuchtdiodenschaltung als Leuchtdioden-Cluster ausgebildet. Vorzugsweise basiert die Leuchtdiode oder zumindest eine der Leuchtdioden auf Aluminiumnitrid, Aluminiumgalliumnitrid, Aluminiumgalliumindiumnitrid, Diamant, hexagonalem Bornitrid oder dergleichen. Die Ausfallsicherungsvorrichtung umfasst bevorzugt ein Richtungselement, beispielsweise einen Hohlspiegel oder einen Freiformreflektor, zu einer Festlegung einer Hauptaussenderichtung des Sendeelements, insbesondere in Richtung des optischen Sensorelements. Optional umfasst die Ausfallsicherungsvorrichtung zumindest ein redundantes weiteres Sendeelement, insbesondere zu einem montagelosen Wechsel des Sendeelements, wenn kein Kontrollsignal nachgewiesen werden kann. Insbesondere umfasst die Steuereinheit einen Signalgenerator zu einer Ansteuerung des Sendeelements oder der Sendeelemente. Optional umfasst die Steuereinheit einen Frequenzfilter und/oder ein Frequenzanalysemodul, insbesondere zur Durchführung einer schnellen Fouriertransformation (FFT), in analoger oder digitaler Implementierung, zu einer Analyse des Sensorsignals. Insbesondere umfasst die Ausfallsicherungsvorrichtung zumindest eine Sensorschnittstelle zu einer Abfrage des Sensorsignals von dem optischen Sensorelement. Die Ausfallsicherungsvorrichtung umfasst vorzugsweise die Datenschnittstelle zu einer Ausgabe des Abstellsignals. Durch die erfindungsgemäße Ausgestaltung kann eine Ausfallsicherungsvorrichtung für Flammensensoren für kohlenstofffreie Brennstoffe, insbesondere Wasserstoff, bereitgestellt werden.

Ferner wird ein Flammensensor, insbesondere ein Wasserstoff-Flammensensor, mit einem optischen Sensorelement und mit einer erfindungsgemäßen Ausfallsicherungsvorrichtung zu einer Durchführung eines erfindungsgemäßen Verfahrens vorgeschlagen. Das optische Sensorelement kann insbesondere als Einzelsensor oder als, insbesondere ortsauflösendes oder akkumulierendes, Sensor-Array ausgebildet sein. Das optische Sensorelement kann beispielsweise als Photodiode, als Active Pixel Sensor (CMOS-Sensor), charge-coupled device (CCD)-Sensor oder als ein anderes, dem Fachmann als sinnvoll erscheinendes Messelement zur Erfassung von, insbesondere ultravioletter, elektromagnetischer Strahlung ausgebildet sein. Optional umfasst der Flammensensor zumindest ein redundantes weiteres optisches Sensorelement, insbesondere zu einem montagelosen Wechsel des optischen Sensorelements, falls kein Kontrollsignal nachgewiesen werden kann. Bei einer Ausgestaltung des optischen Sensorelements mit mehreren Pixeln, umfasst der Flammensensor vorzugsweise ein Scanelement, mit welchem das Sendeelement oder eine Hauptaussenderichtung des Sendeelements variierbar ist, um die Pixel abzuscannen. Alternativ umfasst der Flammensensor eine Aufweitungsoptik oder ein LED-Cluster mit einer auf eine maximale Erstreckung des optischen Sensorelements abgestimmten Größe. Vorzugsweise umfasst der Flammensensor ein gemeinsames Strukturelement, beispielsweise ein gemeinsames Gehäuse oder eine gemeinsame Montagegrundplatte, auf oder in welchem die Ausfallsicherungsvorrichtung und das optische Sensorelement angeordnet sind. Optional ist die Steuereinheit der Ausfallsicherungsvorrichtung getrennt von dem Sendeelement und dem optischen Sendeelement ausgebildet, beispielsweise zu einer Anordnung außerhalb eines Flammenbildungsbereichs. Optional umfasst der Flammensensor, insbesondere das Gehäuse des Flammensensors, einen für die zu erfassende elektromagnetische Strahlung transparenten Schutzschirm, der dazu vorgesehen ist, zwischen der Flamme und dem optischen Sensorelement angeordnet zu werden. Vorzugsweise umfasst der Flammensensor einen elektrischen Stromanschluss. Vorzugsweise umfasst der Flammensensor, insbesondere zusätzlich zu dem elektrischen Stromanschluss, eine interne Notfall-Stromversorgung, insbesondere eine Batterie oder einen Akkumulator. Durch die erfindungsgemäße Ausgestaltung kann ein vorteilhaft betriebssicherer Flammensensor für, insbesondere kohlenstofffreie, Brennstoffe, bereitgestellt werden.

Des Weiteren wird ein Brennersystem, insbesondere ein Wasserstoffbrennersystem, mit zumindest einem Brennerelement zu einer Erzeugung einer Flamme, insbesondere einer Wasserstoff-Flamme, mit einem erfindungsgemäßen Flammensensor zu einer Durchführung eines erfindungsgemäßen Verfahrens vorgeschlagen. Beispielsweise ist das Brennersystem als Heizkessel, Durchlauferhitzer, Warmwasserspeicher, Kombitherme, Heizgebläse oder dergleichen ausgebildet. Das Brennerelement ist insbesondere brennstoff- und/oder sauerstoffdurchlässig ausgebildet. Beispielsweise ist das Brennerelement als poröse Schicht, insbesondere als Lochplatte, Gewebe, Drahtnetz oder dergleichen, oder als Strahlpumpe ausgebildet. Insbesondere umfasst das Brennersystem zumindest eine Brennstoffzufuhr, insbesondere eine Wasserstoffzufuhr, zu dem Brennerelement. Das Brennersystem umfasst vorzugsweise zumindest eine Sauerstoffzufuhr. Die Sauerstoffzufuhr ist dazu vorgesehen, einen durch sie vorgegebenen Sauerstoffstrom vor oder nach dem Brennerelement einem durch die Brennstoffzufuhr vorgegebenen Brennstoffstrom zuzuführen. Optional umfasst das Brennersystem eine Vormischkammer zu einer Vermischung des Brennstoffstroms und des Sauerstoffstroms vor einem Weiterleiten an das Brennerelement. Optional umfasst das Brennersystem ein Plenum zu einer Verteilung des Brennstoffs auf unterschiedliche Öffnungen des Brennerelements. Das Brennersystem umfasst bevorzugt einen Zünder zu einer Entzündung eines Brennstoff-Sauerstoff-Gemischs. Anwendungsabhängig umfasst das Brennersystem einen Wärmeübertrager, welcher insbesondere in einem Abgasabzugsbereich des Brennerelements angeordnet ist. Alternativ ist das Brennersystem als Direktheizer ausgebildet. Durch die erfindungsgemäße Ausgestaltung kann ein vorteilhaft betriebssicheres Brennersystem auch für kohlenstofffreie Brennstoffe bereitgestellt werden.

Das erfindungsgemäße Verfahren, die erfindungsgemäße Ausfallsicherungsvorrichtung, der erfindungsgemäße Flammensensor und/oder das erfindungsgemäße Brennersystem sollen/soll hierbei nicht auf die oben beschriebene Anwendung und Ausführungsform beschränkt sein. Insbesondere können/kann das erfindungsgemäße Verfahren, die erfindungsgemäße Ausfallsicherungsvorrichtung, der erfindungsgemäße Flammensensor und/oder das erfindungsgemäße Brennersystem zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines erfindungsgemäßen Brennersystems und
- Fig. 2: ein schematisches Blockdiagramm eines erfindungsgemäßen Verfahrens.

### Beschreibung des Ausführungsbeispiels

Figur 1 zeigt ein Brennersystem 29. Das Brennersystem 29 umfasst zumindest ein Brennerelement 30. Das Brennerelement 30 ist zu einer Erzeugung einer Flamme 22, insbesondere einer Wasserstoff-Flamme, vorgesehen. Vorzugsweise ist das Brennerelement 30 als poröse Schicht, insbesondere aus Metall oder Keramik, ausgebildet. Beispielhaft weist das Brennerelement 30 ein halbkreisförmiges Profil auf. Alternativ ist das Brennerelement 30 eben ausgebildet. Beispielhaft weist das Brennerelement 30 eine Vielzahl an Öffnung auf. Alternativ bildet das Brennerelement 30 genau eine Öffnung. Vorzugsweise umfasst das Brennersystem 29 zumindest ein Plenum 34, an welchem das Brennerelement 30 angeordnet ist. Das Brennersystem 29 umfasst insbesondere eine Brennstoffzufuhr 32. Vorzugsweise ist die Brennstoffzufuhr 32 dazu vorgesehen, dem Brennerelement 30, insbesondere mittelbar über das Plenum 34, einen Brennstoff zuzuführen. Vorzugsweise ist das Brennerelement 30 dazu vorgesehen, als Brennstoff Wasserstoff oder ein Brennstoffgemisch mit einem wesentlichen Wasserstoffanteil kontrolliert zu verbrennen. Vorzugsweise umfasst das Brennersystem 29 zumindest eine Sauerstoffzufuhr, insbesondere eine Ansaugöffnung für Umgebungsluft (hier nicht dargestellt). Vorzugsweise umfasst das Brennersystem 29 zumindest einen Zünder 36 zu einer Entzündung des Brennstoffs. Vorzugsweise umfasst das Brennersystem 29 zumindest einen Wärmeübertrager 38. Insbesondere ist der Wärmeübertrager 38 dazu vorgesehen, Wärme von einem Abgas einer Verbrennung des Brennstoffs auf einen Wärmeträger und/oder ein Zielfluid, insbesondere Nutzwasser, Trinkwasser und/oder Raumluft, zu übertragen.

Das Brennersystem 29 umfasst zumindest einem Flammensensor 14, insbesondere einen Wasserstoff-Flammensensor. Der Flammensensor 14 ist insbesondere dazu vorgesehen, ein Vorhandensein der Flamme 22 zu detektieren. Optional ist der Flammensensor 14 dazu vorgesehen, eine Abwesenheit von Flammen zu erkennen. Der Flammensensor 14 umfasst ein optisches Sensorelement 16, insbesondere zu einer Detektion der Flamme 22. Insbesondere ist das optische Sensorelement 16 dazu vorgesehen, elektromagnetische Strahlung, insbesondere im Ultraviolettbereich, von der Flamme 22 zu erfassen. Insbesondere ist der Flammensensor 14 während eines regulären Betriebs dazu vorgesehen, Zündversuche des Brennersystems 29 und eine Verbrennung des Brennstoffs zu überwachen. Der Flammensensor 14 umfasst zumindest eine Ausfallsicherungsvorrichtung 12. Die Ausfallsicherungsvorrichtung 12 ist insbesondere dazu vorgesehen, eine Funktionstüchtigkeit des Flammensensors 14 zu überwachen. Die Ausfallsicherungsvorrichtung 12 umfasst insbesondere zumindest ein Sendeelement 40 zu einem Aussenden eines Kontrollsignals 18 (vgl. Fig. 2). Das Sendeelement 40 umfasst bevorzugt zumindest eine Leuchtdiode. Die Ausfallsicherungsvorrichtung 12 umfasst zumindest eine Steuereinheit 28. Die Steuereinheit 28 ist zu einer Durchführung eines Verfahrens 10 vorgesehen, welches in Figur 2 näher erläutert wird. Insbesondere ist die Steuereinheit 28 zu einer Steuerung des Sendeelements 40 vorgesehen.

Figur 2 zeigt ein schematisches Blockdiagramm des Verfahrens 10 zum Betrieb der Ausfallsicherungsvorrichtung 12 des Flammensensors 14. In zumindest einem Verfahrensschritt des Verfahrens 10 wird in Abhängigkeit einer signaltechnischen Korrelation zwischen dem Kontrollsignal 18 und einem von dem optischen Sensorelement 16 abgegriffenen Sensorsignal 20 auf eine Funktionstüchtigkeit des Flammensensors 14 geschlossen. Insbesondere versucht die Steuereinheit 28 das Kontrollsignal 18 in dem Sensorsignal 20 nachzuweisen. Kann die Steuereinheit 28 das Kontrollsignal 18 in dem Sensorsignal 20 nachweisen, schließt sie darauf, dass der Flammensensor 14 funktionstüchtig ist. Kann die Steuereinheit 28 das Kontrollsignal 18 in dem Sensorsignal 20 nicht nachweisen, schließt sie darauf, dass der Flammensensor 14 nicht funktionstüchtig ist, insbesondere unabhängig davon, ob das optische Sensorelement 16 oder das Sendeelement 40 funktionsuntüchtig ist.

In zumindest einem Verfahrensschritt des Verfahrens 10 wird das Kontrollsignal 18 in Richtung des optischen Sensorelements 16 ausgesandt. Das Kontrollsignal 18 wird während des regulären Betriebs des Flammensensors 14 zur Überwachung der Flamme 22 ausgesandt. Das Kontrollsignal 18 wird während des regulären Betriebs des Flammensensors 14 für einen wesentlichen Zeitabschnitt einer Betriebsdauer des Flammensensors 14 ausgesandt. Insbesondere wird das Kontrollsignal 18 während des regulären Betriebs des Flammensensors 14 kontinuierlich ausgesandt. Das Kontrollsignal 18 wird insbesondere von dem Sendeelement 40 erzeugt. Insbesondere erzeugt die Steuereinheit 28 ein Steuersignal 50 zu einer Steuerung des Sendeelements 40. Vorzugsweise setzt das Sendeelement 40 das Steuersignal 50 in das Kontrollsignal 18 um. Das Kontrollsignal 18 wird zwischen zumindest zwei Signalleveln 24, 26 alternierend erzeugt. Insbesondere erzeugt das Sendeelement 40 eine elektromagnetische Strahlung mit alternierender Intensität als Kontrollsignal 18. Besonders bevorzugt ist das Kontrollsignal 18 ein Rechtecksignal.

Das optische Sensorelement 16 setzt insbesondere bei ihm eintreffende elektromagnetische Strahlung in ein Sensorsignal 20 um. Die bei dem Sensorelement 16 eintreffende elektromagnetische Strahlung kann insbesondere das Kontrollsignal 18, eine Flammenstrahlung 42 von der Flamme 22 oder eine Kombination dieser sein. Optional beaufschlagt das optische Sensorelement 16 oder die Steuereinheit 28 das Sensorsignal 20 mit einem Korrekturfaktor, um eine elektromagnetische Strahlung einer Umgebung zu kompensieren. Insbesondere umfasst das Sensorsignal 20 zumindest einen Flammensignalanteil, wenn die Flammenstrahlung 42 auf das optische Sensorelement 16 trifft. Insbesondere umfasst das Sensorsignal 20 einen Kontrollsignalanteil 18', wenn das Kontrollsignal 18 auf das optische Sensorelement 16 trifft.

Vorzugsweise wird das Sensorsignal 20 in einem Signalverarbeitungsschritt 44 des Verfahrens 10 von der Steuereinheit 28 analog oder digital aufbereitet, beispielsweise verstärkt, gedämpft, entzerrt, gefiltert, geglättet, gemittelt oder dergleichen. Vorzugsweise umfasst das Verfahren 10 einen Analyseschritt 46. Insbesondere wird das Sensorsignal 20 in dem Analyseschritt 46 von der Steuereinheit 28 analysiert, insbesondere in den Flammensignalanteil und den Kontrollsignalanteil 18' zerlegt. Das Kontrollsignal 18, insbesondere der Kontrollsignalanteil 18', wird mittels einer Phasenregelschleife der Steuereinheit 28 aus dem Sensorsignal 20 ermittelt. Alternativ ermittelt die Steuereinheit 28 in dem Analyseschritt 46 Kenngrößen für den Flammensignalanteil und den Kontrollsignalanteil 18', beispielsweise mittels einer Fourieranalyse. Vorzugsweise übermittelt die Steuereinheit 28 den Flammensignalanteil oder die entsprechende Kenngröße zu einer Auswertung an eine Systemsteuereinheit des Brennersystems 29, insbesondere zu einer Bewertung eines Zündversuchs oder eines Verbrennungsvorgangs. Vorzugsweise umfasst das Verfahren 10 einen Auswerteschritt 48 zu einer Auswertung des Kontrollsignalanteils 18' oder der entsprechenden Kenngröße. Beispielsweise vergleicht die Steuereinheit 28 in dem Auswerteschritt 48 eine Kontrollsignalgröße mit einem Schwellwert. Als Kontrollsignalgröße kann beispielsweise ein maximales Signallevel 24 des Kontrollsignalanteils 18', eine in dem Analyseschritt 46 ermittelte Fourieramplitude oder ein Korrelationsintegral des Kontrollsignalanteils 18' oder des gesamten Sensorsignals 20 mit dem Steuersignal 50 verwendet werden.

In dem Auswerteschritt 48 wird bei einer erfolglosen Detektion des Kontrollsignals 18 in dem Sensorsignal 20 ein Abschaltsignal zur Unterbrechung der mit dem Flammensensor 14 überwachten Flamme 22 erstellt. Insbesondere übermittelt die Steuereinheit 28 das Abschaltsignal an die Systemsteuereinheit des Brennersystems 29. Insbesondere schließt die Systemsteuereinheit des Brennersystems 29 die Brennstoffzufuhr 32 und optional die Sauerstoffzufuhr bei Erhalt des Abschaltsignals. In dem Auswerteschritt 48 wird ein maximales Signallevel 24 des Kontrollsignals 18 abhängig von einer Detektion des Kontrollsignals 18 angepasst. Insbesondere passt die Steuereinheit 28 das Steuersignal 50 abhängig von einer Detektion des Kontrollsignalanteils 18' an. Eine Modulationstiefe des Sensorsignals 20, insbesondere ein Spitze-Tal-Wert des Kontrollsignalanteils 18', wird kleiner gehalten als eine mittlere Amplitude des Sensorsignals 20, insbesondere als der Flammensignalanteil, bei erfolgreicher Detektion von Flammen 22.

## Patentansprüche

1. Verfahren zum Betrieb einer Ausfallsicherungsvorrichtung eines Flammensensors, insbesondere eines Wasserstoff-Flammensensors, welcher zumindest ein optisches Sensorelement (16) umfasst, wobei in zumindest einem ersten Verfahrensschritt ein optisches Kontrollsignal (18) in Richtung des Sensorelements (16) ausgesandt wird und wobei in zumindest einem zweiten Verfahrensschritt in Abhängigkeit einer signaltechnischen Korrelation zwischen dem Kontrollsignal (18) und einem von dem Sensorelement (16) abgegriffenen Sensorsignal (20) auf eine Funktionstüchtigkeit des Flammensensors geschlossen wird, wobei das Kontrollsignal (18) während eines regulären Betriebs des Flammensensors zur Überwachung einer Flamme (22) ausgesandt wird, wobei in zumindest einem dritten Verfahrensschritt bei einer erfolglosen Detektion des Kontrollsignals (18) in dem Sensorsignal (20) ein Abschaltsignal zur Unterbrechung einer mit dem Flammensensor (14) überwachten Flamme (22) erstellt wird, **dadurch gekennzeichnet, dass** das Kontrollsignal (18) zwischen zumindest zwei Signalleveln (24, 26) alternierend erzeugt wird.

2. Verfahren nach Anspruch 1, **dadurch gekennzeichnet, dass** das Kontrollsignal (18) während des regulären Betriebs des Flammensensors (14) für einen wesentlichen Zeitabschnitt einer Betriebsdauer des Flammensensors (14) ausgesandt wird, insbesondere kontinuierlich ausgesandt wird.

3. Verfahren nach einem der vorhergehenden Ansprüche, **dadurch gekennzeichnet, dass** in zumindest einem Verfahrensschritt ein maximales Signallevel (24) des Kontrollsignals (18) abhängig von einer Detektion des Kontrollsignals (18) angepasst wird.

4. Ausfallsicherungsvorrichtung eines Flammensensors, welcher ein optisches Sensorelement umfasst, insbesondere eines Wasserstoff-Flammensensors, mit zumindest einem optischen Sendeelement und einer Steuereinheit (28) zu einer Durchführung eines Verfahrens nach einem der vorhergehenden Ansprüche.

5. Flammensensor, insbesondere Wasserstoff-Flammensensor, mit einem optischen Sensorelement und mit einer Ausfallsicherungsvorrichtung nach Anspruch 4 zu einer Durchführung eines Verfahrens nach einem der Ansprüche 1 bis 3.

6. Brennersystem mit zumindest einem Brennerelement (30) zu einer Erzeugung einer Flamme (22), insbesondere einer Wasserstoff-Flamme, mit einem Flammensensor nach Anspruch 5 zu einer Durchführung eines Verfahrens nach einem der Ansprüche 1 bis 3.

## Claims

1. Method for operating a fail-safe device of a flame sensor, in particular a hydrogen flame sensor, which comprises at least one optical sensor element (16), wherein, in at least one first method step, an optical control signal (18) is emitted in the direction of the sensor element (16), and wherein, in at least one second method step, a functional capability of the flame sensor is inferred on the basis of a signalling correlation between the control signal (18) and a sensor signal (20) tapped off from the sensor element (16), wherein the control signal (18) is emitted during normal operation of the flame sensor for the purpose of monitoring a flame (22), wherein, in at least one third method step, if the control signal (18) is unsuccessfully detected in the sensor signal (20), a switch-off signal for interrupting a flame (22) monitored with the flame sensor (14) is generated, **characterized in that** that the control signal (18) is generated alternately between at least two signal levels (24, 26).

2. Method according to Claim 1, **characterized in that** the control signal (18) is emitted during normal operation of the flame sensor (14) for a substantial period of time of an operating period of the flame sensor (14), in particular is emitted continuously.

3. Method according to one of the preceding claims, **characterized in that**, in at least one method step, a maximum signal level (24) of the control signal (18) is adapted on the basis of detection of the control signal (18).

4. Fail-safe device of a flame sensor, which comprises an optical sensor element, in particular a hydrogen flame sensor, having at least one optical transmission element and a control unit (28) for carrying out a method according to one of the preceding claims.

5. Flame sensor, in particular hydrogen flame sensor, having an optical sensor element and having a fail-safe device according to Claim 4 for carrying out a method according to one of Claims 1 to 3.

6. Burner system having at least one burner element (30) for producing a flame (22), in particular a hydrogen flame, having a flame sensor according to Claim 5 for carrying out a method according to one of Claims 1 to 3.

## Revendications

1. Procédé pour le fonctionnement d'un dispositif de sécurité en cas de défaillance d'un capteur de flamme, en particulier d'un capteur de flamme d'hydrogène, qui comprend au moins un élément capteur optique (16), dans lequel, dans au moins une première étape du procédé, un signal de contrôle optique (18) est émis en direction de l'élément capteur (16) et dans lequel, dans au moins une deuxième étape du procédé, en fonction d'une corrélation des signaux entre le signal de contrôle (18) et un signal de capteur (20) détecté par l'élément capteur (16), il est conclu au bon fonctionnement du capteur de flamme, le signal de contrôle (18) étant émis pendant le fonctionnement normal du capteur de flamme pour surveiller une flamme (22) ; dans au moins une troisième étape du procédé, en cas de détection infructueuse du signal de contrôle (18) dans le signal de capteur (20), un signal de coupure est généré afin d'interrompre une flamme (22) surveillée par le capteur de flamme (14) ; **caractérisé en ce que** le signal de contrôle (18) est généré en alternance entre au moins deux niveaux de signal (24, 26).

2. Procédé selon la revendication 1, **caractérisé en ce que** le signal de contrôle (18) est émis pendant le fonctionnement normal du capteur de flamme (14) durant une partie significative de la durée de fonctionnement du capteur de flamme (14), en particulier de manière continue.

3. Procédé selon l'une des revendications précédentes, **caractérisé en ce que**, dans au moins une étape du procédé, un niveau maximal (24) du signal de contrôle (18) est adapté en fonction d'une détection du signal de contrôle (18).

4. Dispositif de sécurité contre les défaillances d'un capteur de flamme, qui comprend un élément capteur optique, en particulier d'un capteur de flamme d'hydrogène, avec au moins un élément émetteur optique et une unité de commande (28) pour la mise en œuvre d'un procédé selon l'une des revendications précédentes.

5. Capteur de flamme, en particulier capteur de flamme à hydrogène, comprenant un élément capteur optique et un dispositif de sécurité en cas de défaillance selon la revendication 4, pour la mise en œuvre d'un procédé selon l'une des revendications 1 à 3.

6. Système de brûleur comprenant au moins un élément brûleur (30) pour produire une flamme (22), en particulier une flamme à hydrogène, comprenant un capteur de flamme selon la revendication 5 pour la mise en œuvre d'un procédé selon l'une des revendications 1 à 3.
